# EUROPÄISCHE PATENTSCHRIFT

(11) **EP 0 746 216 B1**
(45) Veröffentlichungstag und Bekanntmachung des Hinweises auf die Patenterteilung: **03.12.1997**
(21) Anmeldenummer: 95933380.8
(22) Anmeldetag: 16.09.1995
(51) Int. Cl.: A44B 17/00, D05B 29/00

(54) **VERSCHLUSSELEMENTE AUS KUNSTSTOFF ZUM ANNÄHEN AUF TEXTILSTOFFEN UND NÄHFUSS EINER NÄHMASCHINE ZUM ANNÄHEN DER VERSCHLUSSELEMENTE**
PLASTIC FASTENERS SEWABLE ONTO TEXTILE MATERIALS AND PRESSURE FOOT OF A SEWING MACHINE TO SEW SAID FASTENERS
ELEMENTS DE FERMETURE EN MATIERE PLASTIQUE A COUDRE SUR DES MATIERES TEXTILES ET PIED PRESSURE D'UNE MACHINE A COUDRE POUR COUDRE LESDITS ELEMENTS

(30) Priorität: 01.10.1994 DE 4435320
(43) Veröffentlichungstag der Anmeldung: 11.12.1996
(73) Patentinhaber: A. Raymond & Cie, 38028 Grenoble (FR)
(72) Erfinder: POMMIER, Jean-Claude, F-38360 Sassenage (FR)
(74) Vertreter: Kirchgaesser, Johannes, Dipl.-Ing.
(86) Internationale Anmeldenummer: EP9503650
(87) Internationale Veröffentlichungsnummer: WO9610348

(56) Entgegenhaltungen:
- DE-A- 1 919 098
- GB-A- 2 071 562
- US-A- 3 774 756
- US-A- 3 858 539
- US-A- 3 859 939

## Beschreibung

Die Erfindung befaßt sich mit dem schnellen und rationellen Annähen von druckknopfartig ineinandersteckbaren Verschlußelementen aus hartelastischem Kunststoff auf textilen Trägerstoffen, insbesondere auf sogenannten Bodies oder ähnlich eng anliegenden, vorzugsweise elastisch dehnbaren Bekleidungsstücken.

Die Erfindung geht hierbei aus von in der Praxis gebräuchlichen Verschlußelementen, bestehend aus männlichen und weiblichen Druckknopfelementen, deren Basisplatten gelocht sind, um auf einem Stoffgewebeband vernäht zu werden.

Um die Mittenlage der Verschlußelemente und die Einhaltung vorbestimmter Abstände untereinander zu gewährleisten, muß das Stoffgewebeband zuvor gelocht werden und müssen die männlichen und weiblichen Verschlußelemente Stück für Stück auf dem Stoffgewebeband plaziert werden. Die Kugel- und Kronenpartien der Verschlußelemente müssen hierzu in die Löcher gesteckt und während des Nähvorganges an ihren Plätzen gehalten werden. Danach kann das mit den Druckknopfelementen bestückte Gewebeband am eigentlichen Einsatzort auf dem Bekleidungsstück angenäht werden.

Um das zweifellos umständliche und kostspielige Annähen des Gewebebandes zu vermeiden, wurde bereits schon versucht, die Verschlußelemente in automatisierter Weise direkt auf dem Kleidungsstück mit einer Zentrierschablone anzubringen. Hierbei hat sich jedoch herausgestellt, daß sich die Löcher während des Einfassens vergrößern, wenn der dehnbare Stoff einem Zug ausgesetzt wird, und daß sich dann die Knöpfe von dem Kleidungsstoff lösen. Außerdem bringt das Annähen der Verschlußknöpfe direkt auf dem dehnbaren Kleidungsstoff Probleme in der Handhabung ebenso wie Probleme beim Halten und Ausrichten auf die Mittelachse.

Aufgabe der vorliegenden Erfindung ist es, eine wirtschaftliche Lösung vorzuschlagen, die ein rationelles Annähen der Verschlußknöpfe direkt auf dem elastisch dehnbaren Textilstoff erlaubt, und zwar bei absolut gerader Ausrichtung unter Beachtung des vorgesehenen Mittenabstandes.

Diese Aufgabe wird erfindungsgemäß dadurch gelöst, daß eine Anzahl von männlichen und weiblichen Verschlußteilen und jeweils in einer Reihe in zum Annähen vorgesehenen Abständen "a" zwischen zwei zueinander parallelen Haltestäben angeordnet sind, welche mit den Basisplatten jedes Verschlußteils über mindestens zwei abreißbare Stege einstückig verbunden sind.

Die mit den Haltestäben einstückig verbundenen Verschlußelemente sind leicht zu handhaben und auf den Kleidungspartien zu plazieren. Nach dem Plazieren genügt es, ein Ende der Haltestäbe unter den Nähfuß einer Nähmaschine zu schieben. Der Nähfuß drückt die beiden Haltestäbe mit den dazwischenliegenden Basisplatten der Verschlußelemente auf den Stoff des Bekleidungsstückes und auf die Arbeitsplatte der Nähmaschine, was jede elastische Dehnung des Stoffes verhindert. Sobald der Nähfuß über die Haltestäbe gefahren ist und dabei die Basisplatten angenäht hat, genügt ein einfacher Ruck am Ende der Haltestäbe, um diese von den Verschlußelementen zu lösen.

Die erfindungsgemäß vorgesehenen Haltestäbe sind nach einem weiteren Merkmal der Erfindung ebenso wie die abreißbaren Verbindungsstege aus den beim Abspritzen in der Gießform benötigten Gießkanälen gebildet und so dimensioniert, daß sie während des Annähens der Basisplatten als Führungshilfen für das Nähwerkzeug dienen.

Zum Annähen der vorgenannten Verschlußelemente wird eine Nähmaschine mit einem speziellen Nähfuß mit zwei Stichlinien verwendet, dessen Stützfläche vorzugsweise von zwei seitlichen Führungslinealen begrenzt ist, deren Abstand so bemessen ist, daß diese beim Nähen an den Haltestäben vorbeigleiten. Die Stützfläche ist ferner von einer zentralen Rinne solcher Breite und Höhe durchzogen, daß sie während des Annähens einen freien Durchgang für die Kugeln und Kronen der Druckknöpfe bilden.

Die Zeichnung zeigt ein Ausführungsbeispiel der Erfindung, das nachfolgend näher beschrieben werden soll.
Es zeigt
- Fig. 1: eine Draufsicht auf eine Reihe männlicher und weiblicher Verschlußteile mit erfindungsgemäß abgespritzten Haltestäben,
- Fig. 2: eine vergrößerte Draufsicht auf ein männliches Verschlußelement,
- Fig. 3: zwei übereinander angeordnete Verschlußelemente im Schnitt nach Linie III - III in Figur 2,
- Fig. 4: die gleichen Verschlußelemente mit den Stoffbahnen vernäht und im aufeinandergedrückten Zustand, und zwar im Schnitt nach Linie IV - IV in Figur 2,
- Fig. 5: eine Seitenansicht eines Nähfußes mit Längsschnitt durch den Schlitten gemäß Linie V - V in Figur 7,
- Fig. 6: eine Seitenansicht der seitlichen Schlittenführung,
- Fig. 7: den Schlitten des Nähfußes in Draufsicht und
- Fig. 8: den Schlitten in Vorderansicht.

In den Figuren 1 bis 4 sind die druckknopfartig ineinandersteckbaren Verschlußelemente aus hartelastischem Plastikmaterial dargestellt, welche dazu bestimmt sind, auf textilen Trägerstoffen angenäht zu werden.

Die Verschlußelemente sind aus männlichen und weiblichen Verschlußteilen 1 und 2 gebildet, welche jeweils reihenweise in vorbestimmten Abständen "a" zwischen zwei zueinander parallelen Haltestäben 3 angeordnet und durch abreißbare Verbindungsstege 7 miteinander verbunden sind.

Das männliche Verschlußteil 1 besteht hierbei aus einer etwa quadratischen Basisplatte 4 mit einer zentral angeformten Kugel 5, während beim weiblichen Verschlußteil 2 auf der ebenfalls quadratischen Basisplatte 4 eine Krone 6 angeformt ist, welche mit der Kugel 5 druckknopfartig verbindbar und im Bedarfsfall auch wieder lösbar ist (Figuren 3 und 4).

Die Verschlußteile 1 und 2 sind mit ihren Haltestäben 3 zusammen vorteilhafterweise in einem mehrnestigen Spritzgießwerkzeug abgespritzt, welches so konzipiert ist, daß die Haltestäbe 3 und Verbindungsstege 7 als Gießkanäle zum Einfüllen des Plastikmaterials dienen, welche vom Hauptanguß 8 gespeist werden. Die freien Enden der Haltestäbe 3 sind zweckmäßigerweise durch einen Querstab 9 miteinander verbunden, welcher den Haltestäben 3 einen zusätzlichen Halt verleiht und ein versehentliches Abreißen der Verbindungsstege 7 verhindert.

Zum Annähen der Verschlußelemente ist ein spezieller Nähfuß 10 mit zwei Nadeldurchtrittsöffnungen 11 und 12 vorgesehen, der auf einer herkömmlichen Industrienähmaschine in üblicher Weise montiert wird. Das Besondere des Nähfußes 10 besteht darin, daß sein Schlitten 13 an der Basis mit einer Stützfläche 14 versehen ist, die durch zwei seitliche Führungslineale 15 begrenzt ist. Der Innenabstand L1 zwischen den beiden Führungslinealen 15 ist hierbei so bemessen, daß er dem Außenabstand L2 der Haltestäbe 3 entspricht. Es versteht sich, daß die Führungslineale 15 nur soweit über die Stützfläche 14 hinausragen, daß eine seitliche Anlage an die Haltestäbe gesichert ist, ohne daß diese in die Stoffbahn 16 eindringen.

Die Stützfläche 14 ist ferner von einer zentralen Rinne 17 durchzogen, deren Breite "b" und Höhe "h" so bemessen sind, daß die auf den Basisplatten 4 sitzenden Kugeln 5 und Kronen 6 der Verschlußteile 1 und 2 während des Annähens der Basisplatten 4 vom Schlitten 13 ungehindert überfahren werden können.

Zum Annähen der Verschlußteile genügt es, den Nähfuß 10 auf das durch den Querstab 9 gefestigten Ende der Haltestäbe 3 aufzusetzen, nachdem diese mit ihren Verschlußteilen 1 und 2 vorher auf die Stoffbahn 16 in genauer Position ausgerichtet worden sind. Hierbei ist darauf zu achten, daß die Führungslineale 15 außen an den Haltestäben 3 anliegen. Der Schlitten 13 gleitet dabei mit seiner Stützfläche 14 über die Basisplatten 4 und die Haltestäbe 3, welche als Führung dienen.

Für das Annähen ist es egal, ob die Nadeln durch in der Basisplatte 4 vorgesehene Löcher oder durch die ungelochte Platte 4 durchnäht, vorausgesetzt, daß das Material und die Dicke der Basisplatten 4 so gewählt sind, daß die Nähnadeln problemlos hindurchtreten können.

Wenn der Nähvorgang beendet ist, genügt es, die Haltestäbe 3 an einem Ende, vorzugsweise am Querstab 9 zu erfassen und durch Ausübung einer Zugkraft von den Basisplatten 4 abzutrennen, nachdem die Haltestäbe 3 ihre Halte- und Führungsfunktion erfüllt haben.

## Patentansprüche

1. Druckknopfartig ineinandersteckbare Verschlußelemente (1, 2) aus hartelastischem Plastikmaterial mit Basisplatten (4) zum Annähen auf Textilstoffe (16), **dadurch gekennzeichnet**, daß eine Anzahl von männlichen und weiblichen Verschlußtellen (1, 2) jeweils in einer Reihe in zum Annähen vorgesehenen Abständen ("a") zwischen zwei zueinander parallelen Haltestäben (3) angeordnet sind, welche mit den Basisplatten (4) jedes Verschlußteils (1, 2) über mindestens zwei abreißbare Stege (7) einstückig verbunden sind.

2. Verschlußelemente nach Anspruch 1, **dadurch gekennzeichnet**, daß die Haltestäbe (3) und die Verbindungsstege (7) aus den beim Abspritzen in der Gießform benötigten Gießkanälen gebildet sind und während des Annähens der Basisplatten (4) als Führungshilfen für das Nähwerkzeug dienen.

3. Nähfuß einer Nähmaschine mit Schlitten (13) für zwei Stichlinien zum Annähen der nach Anspruch 1 ausgebildetenen Verschlußelemente (1, 2), wobei die Stützfläche (14) des Schlittens (13) von zwei seitlichen Führungslinealen (15) begrenzt ist, deren Innenabstand ("L1") dem Außenabstand ("L2") der Haltestäbe (3) entspricht, und wobei die Stützfläche (14) ferner von einer zentralen Rinne (17) solcher Breite ("b") und Höhe ("h") durchzogen ist, daß diese beim Annähen der Verschlußelemente einen freien Durchgang für die Kugeln (5) und Kronen (6) der Verschlußteile (1, 2) bildet.

## Claims

1. Closure elements (1, 2) of hard-elastic plastic material, which can be fitted one into the other in press stud-like fashion, having base plates (4) for sewing to textile materials (16), characterised in that a number of male and female closure portions (1, 2) are each arranged in respective rows at spacings ('a') intended for the sewing operation, between two mutually parallel holding bars (3) which are integrally connected to the base plates (4) of each closure portion (1, 2) by way of at least two tear-off legs (7).

2. Closure elements according to claim 1 characterised in that the holding bars (3) and the connecting legs (7) are formed from the casting passages required in the injection moulding process in the casting mould and serve as guide aids for the sewing tool during the operation of sewing on the base plates (4).

3. A sewing foot of a sewing machine with a slide portion (13) for two lines of stitches for sewing on the closure elements (1, 2) designed as set forth in claim 1 wherein the support surface (14) of the slide portion (13) is delimited by two lateral guide straightedges (15) whose internal spacing ('L1') corresponds to the external spacing ('L2') of the holding bars (3), and wherein the support surface (14) also has extending therethrough a central channel (17) of such a width ('b') and height ('h') that when sewing on the closure elements it forms a free passage for the balls (5) and crowns (6) of the closure portions (1, 2).

## Revendications

1. Organes de fermeture (1, 2) en matière plastique à cèdage élastique dur, destinés à s'imbriquer l'un dans l'autre à la manière de boutons-pression, munis de plaques de base (4) destinées à être cousines sur un support textile (16), caractérisés en ce qu'un certain nombre d'organes de fermeture mâles et femelles (1, 2) sont respectivement disposés en une rangée, à des intervalles "a" prévus pour leur fixation par couture, entre deux baguettes de retenue (3) disposées parallèlement l'une à l'autre, qui sont rendues solidaires des plaques de base (4) de chaque partie constitutive (1, 2) de la fermeture par l'intermédiaire d'au moins deux barrettes entretoises arrachables (7).

2. Organes de fermeture selon la revendication 1, caractérisés en se que les baguettes de retenue (3) et les barrettes entretoises de liaison (7) sont réalisés à partir des canaux de coulée nécessités dans le moule lors de l'injection et font office d'auxiliaires de guidage pour l'outil de couture lors de la fixation par couture des plaques de base.

3. Pied-de-biche d'une machine à coudre comportant des glissières (13) pour deux lignes de piqûre pour la fixation par couture des organes de fermeture (1, 2) réalisés conformément à la revendication 1, la face d'appui (14) de la glissière (13) étant en l'occurrence délimitée par deux règles de guidage latérales (15), dont l'écartement intérieur ("L1") correspond à l'écartement extérieur ("L2") des baguettes de retenue (3) et la face d'appui (14) étant en outre parcourue par une gorge centrale (17), dont la largeur ("b") et la hauteur ("h") sont telles que celle-ci, lors de la fixation par couture des organes de fermeture, constitue un gabarit de passage libre pour les calottes sphériques (5) et les couronnes (6) des éléments constitutifs (1, 2) de la fermeture.
